# FASCICULE DE BREVET EUROPEEN

(11) **EP 0 084 992 B1**
(45) Date de publication et mention de la délivrance du brevet: **03.12.1986**
(21) Numéro de dépôt: 83400081.2
(22) Date de dépôt: 13.01.1983
(51) Int. Cl.: F23N 5/06

(54) **Perfectionnement aux dispositifs à capsule manométrique de sécurité et de commande pour appareils instantanés à gaz**
Sicherheits- und Steuereinrichtung mit Druckdose für direkte Gasapparate
Manometric capsule security and commanding apparatus for instant gas apparatuses

(30) Priorité: 25.01.1982 FR 8201060
(43) Date de publication de la demande: 03.08.1983
(73) Titulaire: SAUNIER DUVAL EAU CHAUDE CHAUFFAGE S.D.E.C.C. - Société anonyme, F-92400 Courbevoie (FR)
(72) Inventeur: Charron, Jean-Claude, F-94100 Saint-Maur (FR)
(74) Mandataire: Lhuillier, René

## Description

L'invention qui se rapporte aux dispositifs de commande et de sécurité pour appareils instantanés à gaz dû genre chauffe-eau ou chauffe-bains concerne plus particulièrement un perfectionnement aux petites capsules manométriques.

Les dispositifs de détection de flamme dont le rôle est de réagir à l'extinction d'une veilleuse pour arrêter l'admission du gaz au brûleur principal d'un appareil tel qu'un chauffe-eau ou un chauffe-bains instantané, fonctionnent suivant plusieurs principes connus et largement appliqués. Il existe parmi ceux-ci un système qui permet non seulement d'assurer ce rôle de sécurité, mais aussi celui d'organe de commande directe d'un clapet. Il s'agit d'un système à capsule manométrique constitué comme on sait d'une petite enceinte étanche ou bulbe remplie d'air placé dans la flamme qu'on veut détecter, et d'un tube capillaire, raccordé à un embout fermé par une petite membrane dilatable, celle-ci ayant la possibilité de se gonfler sous l'effet de la dilatation de l'air contenu dans le bulbe et de manoeuvrer un clapet pour l'admission du gaz au brûleur.

Ce système a le mérite d'être simple, mais du fait de l'énergie mécanique qui lui serait demandé s'il était utilisé comme organe principal de commande d'admission du gaz, on préfère l'employer en amont du clapet principal de commande, comme organe de contrôle et de régulation du gaz et particulièrement dans les appareils de production d'eau chaude instantanée fonctionnant sans veilleuse permanente.

On s'est aperçu toutefois d'un inconvénient qui apparaît au bout d'un certain temps de fonctionnement et qui se caractérise par le fait que l'air contenu dans la capsule manométrique finit par s'échapper lentement à cause notamment de la porosité de la petite membrane dilatable et des brasures difficilement étanches entre le bulbe et le tube capillaire, si bien que la dilatation de l'air contenu dans ladite capsule n'est plus suffisante pour gonfler la membrane et par conséquent manoeuvrer le clapet d'admission du gaz au brûleur.

L'invention a pour objet d'éviter cet inconvénient en permettant à la capsule manométrique de se remplir à nouveau d'air lorsque le bulbe n'est plus chauffé par la flamme à détecter.

Suivant l'invention, la petite membrane dilatable est percée d'un orifice central permettant le passage d'un système à poussoir coopérant avec elle pour autoriser, dès l'arrêt du chauffage et refroidissement du bulbe, le passage d'air de l'extérieur vers l'intérieur de la capsule manométrique par l'intermédiaire de cet orifice, l'intérieur de la capsule manométrique se trouvant alors en dépression par rapport à l'atmosphère.

D'autres caractéristiques particulières et avantages de l'invention ressortiront de la description suivante de formes de réalisation et. en référence aux dessins qui représentent :
figure 1 une vue partielle en coupe du dispositif
figures 2 et 3 deux vues partielles en coupe montrant le fonctionnement du dispositif. figures 4 et 5 deux vues partielles en coupe de deux variantes de réalisation.

La capsule manométrique, comporte un bulbe non représenté, constituant le détecteur de flamme et un tube capillaire 1 (fig. 1) qui est raccordé à un puits 2 prévu dans un petit embout 3. A la partie inférieure dudit embout est sertie une petite membrane dilatable 4 percée d'un orifice central 5 dans le prolongement du puits 2 et du tube 1.

Cette petite membrane 4 est en appui sur la face supérieure d'une coupelle horizontale 7 d'un piston 6 dont la partie centrale porte une tige verticale de guidage 8 qui traverse l'orifice 5 de la membrane et qui débouche dans le puits 2 de l'embout 3.

Le piston 6 comporte au niveau de l'arête de raccordement entre la tige verticale 8 et la coupelle horizontale 7, un chanfrein 9 qui sert de surface d'appui à la lèvre 10 limitant l'orifice 5 de la membrane 4. D'autre part la coupelle horizontale 7 comporte sur toute sa longueur une rainure 11 ; de même la tige verticale 8 comporte aussi sur toute sa longueur une rainure 12. Ces deux rainures 11 et 12 sont disposées d'un même côté du piston, l'une en face de l'autre.

La face inférieure du piston 6 est munie d'un renflement 13 en appui sur un levier basculeur 14 pour la commande d'un clapet non représenté d'admission du gaz.

Un capuchon 15 emmanché à force autour de l'embout 3 soutient le piston 6 avant le montage du levier 14 et sert de sertissage pour la membrane 4.

Quand le bulbe de la capsule manométrique est chauffé par une flamme, la dilatation de l'air qu'il contient agit par le tube 1 dans le sens du gonflement de la membrane 4 (cas représenté à la figure 2). De ce fait la lèvre 10 de ladite membrane s'applique de façon étanche sur le chanfrein 9 et provoque le déplacement vers le bas du piston 6, qui fait basculer le levier 14, entraînant l'ouverture du clapet d'admission du gaz.

Au bout d'un certain temps de fonctionnement répété de l'appareil, l'air contenu dans la capsule manométrique finit par s'échapper par osmose au travers de la membrane ou des brasures entre le bulbe et le tube capillaire si bien que dès l'arrêt du chauffage et refroidissement du bulbe, l'intérieur de la capsule manométrique se trouve en dépression par rapport à l'atmosphère. Dans ce cas, la membrane 4 est aspirée vers l'intérieur (figure 3) et la lèvre 10 se décolle du chanfrein 9 ce qui permet à l'air extérieur de pénétrer dans le tube 1 et le bulbe en passant par les rainures 11 et 12. Il se produit donc un remplissage continu et automatique d'air dans la capsule manométrique ce qui garantit dans le temps un fonctionnement correct.

Dès que l'équilibre des pressions, entre l'intérieur et l'extérieur de la capsule manométrique est rétabli, la membrane reprend sa position normale.

On se réfère maintenant aux figures 4 et 5 qui illustrent deux autres variantes de l'invention.

On y retrouve dans les deux cas le tube capillaire 1 raccordé au puits 2 du petit embout 3, la membrane 4 percée d'un orifice central 5 et le levier 14 de commande du clapet d'admission du gaz.

Dans la première variante figure 4, à la place des rainures, la coupelle horizontale 7 du piston 6 est percée de petits orifices 16 pour le passage de l'air, le fonctionnement étant absolument identique à celui décrit pour la réalisation précédente.

Dans la seconde variante représentée à la figure 5, le piston 6 est remplacé par un petit diabolo 17 dont la partie centrale comporte des petites rainures 18. Quand l'intérieur de la capsule manométrique est en dépression par rapport à l'atmosphère, la membrane 4 et le petit diabolo 17 sont aspirés vers l'intérieur de telle sorte que la face supérieure dudit diabolo bute contre la base du tube capillaire 1. A ce moment la lèvre 10 de la membrane se décolle du diabolo 17 et dégage les rainures 18 pour le passage de l'air qui remplit à nouveau la capsule manométrique.

## Revendications

1. Perfectionnement aux dispositifs de commande et de sécurité pour appareils instantanés à gaz du genre chauffe-eau ou chauffe-bains utilisant une capsule manométrique constituée d'un mini-bulbe à air disposé dans une flamme de veilleuse et d'un petit conduit capillaire (1) raccordé à un embout (3) à membrane dilatable (4) pour la commande d'un clapet d'admission gaz caractérisé par le fait que la petite membrane dilatable (4) de l'embout (3) est percée d'un orifice central (5) permettant le passage d'un système à poussoir (6-17) coopérant avec la membrane (4) et conformé de telle façon qu'il autorise, dès l'arrêt du chauffage et refroidissement du mini-bulbe, le passage d'air de l'extérieur vers l'intérieur de la capsule manométrique par l'intermédiaire dudit orifice (5), l'intérieur de la capsule manométrique se trouvant alors en dépression par rapport à l'atmosphère.

2. Perfectionnement selon la revendication 1 caractérisé par le fait que le système à poussoir (6-17) comporte des passages d'air pouvant être obturés par la petite membrane dilatable (4) elle-même.

3. Perfectionnement selon la revendication 2 caractérisé par le fait que les passages d'air du système à poussoir (6-17) sont des rainures (11-12 et 18) ou des petits orifices (16).

4. Perfectionnement selon la revendication 1 caractérisé par le fait que le système à poussoir est un piston (6) comportant d'une part une coupelle horizontale (7) sur laquelle peut s'appliquer la petite membrane (4) et d'autre part une tige verticale (8) qui traverse l'orifice (5) de ladite membrane et débouche dans un puits (2) de l'embout (3), raccordé au tube capillaire (1) de la capsule manométrique.

5. Perfectionnement selon les revendications 3 et 4 caractérisé par le fait que la rainure (11) est réalisée sur toute la longueur de la coupelle horizontale (7) et la rainure (12) sur toute la longueur de la tige verticale (8).

6. Perfectionnement selon la revendication 5 caractérisé par le fait que les rainures (11) et (12) sont disposées d'un même côté du piston (6), l'une en face de l'autre.

7. Perfectionnement selon les revendications 3 et 4 caractérisé par le fait que les orifices (16) de passage d'air sont réalisés dans la coupelle horizontale (7) du piston (6).

8. Perfectionnement selon la revendication 4 caractérisé par le fait que le piston (6) comporte au niveau de l'arête de raccordement entre la coupelle horizontale (7) et la tige verticale (8), un chanfrein (9) sur lequel s'applique de façon étanche la lèvre (10) limitant l'orifice (5) de la membrane dilatable (4).

9. Perfectionnement selon la revendication 1 caractérisé par le fait que le système à poussoir est formé par un petit diabolo (17)..

10. Perfectionnement selon les revendications 3 et 9 caractérisé par le fait que les rainures (18) de passage d'air sont réalisées sur la partie centrale du petit diabolo (17).

## Claims

1. An improvement of the control and safety devices for instant gas appliances of the water heater or bath heater type using a manometric capsule formed by a mini air bulb disposed within a pilot flame and a small capillary duct (1) connected to an end fitting (3) with a dilatable membrane (4) for controlling a gas intake valve, characterized in that the small dilatable membrane (4) of the end fitting (3) is pierced by a central opening (5) allowing a plunger system (6-17) to pass which cooperates with the membrane (4) and is shaped in such a manner that it allows air to pass after stoppage of the heating and cooling of the mini bulb, from the outside towards the inside of the manometric capsule via the said opening (5) since the inside of the manometric capsule is then at a reduced pressure in relation to the atmosphere.

2. An improvement according to claim 1, characterised in that the plunger system (6-17) comprises air ducts which can be obturated by the small dilatable membrane (4) itself.

3. An improvement according to claim 2, characterised in that the air ducts of the plunger system (6-17) are grooves (11-12 and 18) or small orifices (16).

4. An improvement according to claim 1, characterised in that the plunger system is a piston (6) comprising on the one hand a horizontal cup (7) whereon there can bear the small membrane (4) and on the other hand a vertical stem (8) passing through the opening (5) of the said membrane and emerging in a duct (2) of the end fitting (3) connected to the capillary tube (1) of the manometric capsule.

5. An improvement according to claims 3 and 4, characterised in that the groove (11) is obtained over the whole length of the horizontal cup (7) and groove (12) over the whole length of the vertical stem (8).

6. An improvement according to claim 5, characterised in that the two grooves (11) and (12) are disposed on the same side of the cylinder (6) and face each other.

7. An improvement according to claims 3 and 4, characterised in that the air passage opening (16) are obtained in the horizontal cup (7) of piston (6).

8. An improvement according to claim 4, characterised in that the piston (6) does, at the level of the line joining the horizontal cup (7) and the vertical stem (8), comprise a chamfer (9) whereone there bears the lip (10) in a leak proof manner which bounds orifice (5) of the dilatable membrane (4).

9. An improvement according to claim 1, characterised in that the plunger system is formed by a small twin wheel (17).

10. An improvement according to claims 3 and 9, characterised in that the grooves (18) for the air ducts are obtained in the central portion of the small twin wheel (17).

## Patentansprüche

1. Sicherheits- und Steuereinrichtung für direkte Gasapparate des Typs Heißwasser- oder Badewasserbereiter, mit einer Manometerkapsel, die von einer kleinen Luftkugel, die in der Wachflamme angeordnet ist und von einer kleinen Kapillarleitung (1) gebildet ist, die an ein Ansatzstück (3) mit einer wärmedehnbaren Membran (4) angeschlossen ist für die Steuerung einer Gaszuleitungsklappe, dadurch gekennzeichnet, daß die kleine, durch Wärme dehnbare Membran (4) des Ansatzstücks (3) mit einem zentralen Loch (5) versehen ist, durch das eine Druckvorrichtung (6-17) geführt ist, die mit der Membran (4) zusammenwirkt und derart ausgebildet ist, daß sie bei Abschalten der Heizung und Abkühlen der Minikugel einen Luftdurchlaß von außen in das Innere der Manometerkapsel durch das genannte Loch hindurch ermöglicht, so daß das Innere der Manometerkapsel anschließend gegenüber der Atmosphäre einen Unterdruck aufweist.

2. Einrichtung nach Anspruch 1, dadurch gekennzeichnet, daß die Druckvorrichtung (6-17) Luftkanäle aufweist, die von der kleinen, wärmeausdehnbaren Membran (4) selbst verschließbar sind.

3. Einrichtung nach Anspruch 2, dadurch gekennzeichnet, daß die Luftkanäle der Druckvorrichtung (6-17) als Rillen (11-12 und 18) oder als kleine Löcher (16) ausgebildet sind.

4. Einrichtung nach Anspruch 1, dadurch gekennzeichnet, daß die Druckvorrichtung einen Stempel (6) aufweist, der einerseits einen horizontalen Teller (7), an dem die kleine Membran (4) anliegt, und andererseits einen vertikalen Kolben (8) hat, der das Loch (5) der genannten Membran durchsetzt und in eine Bohrung (2) des Ansatzstücks (3) hineinragt, die mit dem Kapillarrohr (1) der Manometerkapsel verbunden ist.

5. Einrichtung nach den Ansprüchen 3 und 4, dadurch gekennzeichnet, daß die Rille (11) über die Gesamtlänge des horizontalen Tellers (7) und die Rille (12) über die Gesamtlänge des vertikalen Kolbens (8) ausgeführt sind.

6. Einrichtung nach Anspruch 5, dadurch gekennzeichnet, daß die beiden Rillen (11) und (12) auf derselben Seite des Stempels (6), die eine gegenüber der anderen, angeordnet sind.

7. Einrichtung nach den Ansprüchen 3 und 4, dadurch gekennzeichnet, daß die Öffnungen (16) der Luftkanäle im horizontalen Teller (7) des Stempels (6) ausgebildet sind.

8. Einrichtung nach Anspruch 4, dadurch gekennzeichnet, daß der Stempel (6) im Niveau des Übergangsbereichs zwischen dem horizontalen Teller (7) und dem vertikalen Kolben (8) eine Fase (9) aufweist, an der die Lippe (10) anliegt, die das Loch (5) der wärmeausdehnbaren Membran (4) begrenzt.

9. Einrichtung nach Anspruch 1, dadurch gekennzeichnet, daß die Druckvorrichtung von einem kleinen Diabolo (17) gebildet ist.

10. Einrichtung nach den Ansprüchen 3 und 9, dadurch gekennzeichnet, daß die Rillen (18) der Luftkanäle auf dem Zentralbereich des kleinen Diabolo (17) ausgebildet sind.
